# EUROPÄISCHE PATENTSCHRIFT

(11) **EP 0 191 397 B1**
(45) Veröffentlichungstag und Bekanntmachung des Hinweises auf die Patenterteilung: **10.04.1991**
(21) Anmeldenummer: 86101398.5
(22) Anmeldetag: 04.02.1986
(51) Int. Cl.: B21D 43/05

(54) **Transferpresse**
Transfer press
Presse transfert

(30) Priorität: 13.02.1985 DE 3504765
(43) Veröffentlichungstag der Anmeldung: 20.08.1986
(73) Patentinhaber: L. SCHULER GmbH, D-73012 Göppingen (DE)
(72) Erfinder: Höhn, Herbert, D-7320 Göppingen (DE); Strommer, Kurt, D-7343 Kuchen (DE)

(56) Entgegenhaltungen:
- DE-A- 3 334 021
- DE-A- 3 336 082
- PATENT ABSTRACTS OF JAPAN, Band 9, Nr. 14 (M-352)[1737], 22. Januar 1985; & JP-A-59 163 036 (NISSAN JIDOSHA K.K.) 14-09-1984

## Beschreibung

Die Erfindung betrifft eine Einrichtung zur Zwischenablage von Werkstücken in Leerstufen von Transferpressen, mit im Bereich von Leerstufen angeordneten Greif- und Haltevorrichtungen für an Schiebetischen oder an von diesen getragenen Werkzeugen lösbar angebrachte und in den Bereich der nächstliegenden Leerstufe zu verbringende Tragelemente.

In Stufenpressen, Transferpressen, Großteilstufen- u.dgl. Pressen, in denen große Werkstücke in hintereinander angeordneten Stufen bearbeitet werden, sind zwischen den Pressenständern sogenannte Leerstufen vorhanden, in denen keine Umformung erfolgt. Als Folge der festliegenden Umsetzbewegung für die Werkstücke muß die Leerstufe eine Zwischenablage aufweisen, die der Form der Unterseite der abzustützenden Werkstücke im Abstützbereich entspricht. Mit jedem Werkzeugwechsel sind dem neuen Werkstück angepaßte Zwischenablagen einzurichten.

In der DE-C1- 33 34 021 ist eine Einrichtung zur Zwischenablage von Werkstücken in Leerstufen von Transferpressen gezeigt und beschrieben worden. Die Einrichtung besteht aus einer im Bereich einer Leerstufe angeordneten Greif- und Haltevorrichtung. Mit Hilfe an der Greif- und Haltevorrichtung angebrachter, in Transferrichtung beweglicher und als Greifer ausgebildeter Zahnstangen sind mit dem Schiebetisch verfahrbare Tragelemente erfaßbar und in den Bereich der Leerstufe umsetzbar. Die Lage der Tragelemente in der Leerstufe, Abstützlage, in Bezug auf die Transportrichtung der Werkstücke, entspricht der Lage der Tragelemente am Schiebetisch bzw. an dem Werkzeug. Es ist so eine Zwischenablage für nur ein Werkstück einrichtbar. Der Bereich des Zwischenraumes zwischen den Ständern und der Bereich eines Abfallkastens kann nicht überbrückt werden. Die Leerstufe darf eine durch die Umsetzbewegung vorgegebene Breite nicht überschreiten.

Es ist Aufgabe der Erfindung, die Einrichtung zur Zwischenablage von Werkstücken in Leerstufen derart weiterzubilden, daß die Tragelemente bei deren Einbringen in Richtung des Transportes der Werkstücke gedreht werden, um so einen größeren Leerstufenbereich zu überbrücken.

Diese Aufgabe ist dadurch gelöst, daß in einer Einrichtung der eingangs genannten Art jeder Greif- und Haltevorrichtung drehbeaufschlagbare Aufnahmen zugeordnet sind, die einerseits mit je einem Tragelement wirkverbindbar und andererseits mit einem Drehantrieb wirkverbunden sind.

Die Merkmale der weiteren Ansprüche stellen bevorzugte, vorteilhafte Ausgestaltungen innerhalb der Erfindung dar.

Vorteile der Erfindung bestehen u.a. darin, daß vorhandene Einrichtungen zur Zwischenablage nachgerüstet werden können, daß die Einrichtung werkstückunabhängig ist und der Automatisierung der Presse dient, da die Einrichtung absolut funktionssicher ist. Das Verdrehen der Tragelemente kann selbsttätig erfolgen ohne ein zusätzliches Stellmittel. Für eine andere, z.B. kürzere Umsetzbewegung sind bei gleicher Anzahl an Tragelementen in Transportrichtung der Werkstücke hintereinander liegende Zwischenablagen für zwei Werkstücke einrichtbar.

Im folgenden soll die Erfindung anhand eines bevorzugten Ausführungsbeispieles beschrieben werden. In der Zeichnung ist dargestellt mit:
- Fig. 1: eine Einrichtung zur Zwischenablage in einer Vorderansicht,
- Fig. 2: die in Fig. 1 gezeigte Einrichtung in einer Draufsicht und
- Fig. 3: ein Verstelltrieb für die Festsetzung der Traverse an den Zahnstangen.

Die Leerstufe einer Presse wird durch einen Schließkasten 1 im Bereich von Pressenständern 2 dargestellt. Hier befindet sich eine Konsole 3 mit Tragarmen 4 zur Lagerung von zwei in Transportrichtung der Werkstücke - Pfeile 16 - ausgerichteten Zahnstangen 7. Die Lagerung der Zahnstangen 7 erfolgt in Stützlagern 6. Pressenseitig, ggf. an der Konsole 3, ist ein Stellmotor 8 befestigt, der über Treibscheiben 10 und Treibriemen 9 auf eine Welle 11 drehbar wirkt. Die Welle 11 ist in beiden Tragarmen 4 gelagert und weist Zahnräder 12 auf, die in eine gleiche Verzahnung an der Unterseite der Zahnstangen 7 eingreifen. Die Tragarme 4 sind weiterhin durch eine Anlageleiste 20 starr untereinander verbunden. Die Endteile 17 der Zahnstangen 7 sind, wie es zu Fig. 3 noch zu beschreiben ist, zur Aufnahme einer an einem Schiebetisch 21, ggf. an einem von dem Schiebetisch 21 getragenen Werkzeug 22, abnehmbar über Halterungen 23 gelagerten Traverse 13 ausgebildet. Der Schiebetisch 21 ist über Laufmittel 24 austauschbar. Die Traverse 13 ist an den Zahnstangen 7 mit vollen Linien, an dem Werkzeug 22 in strichpunktierten Linien gezeichnet. Diese trägt für jedes Tragelement 14 einen Aufnahmebolzen 38 in einem Drehlager 26. In dem oberen Endbereich des Aufnahmebolzens 38 ist eine der Form des Tragelementes 14 angepaßte Auflage 25 angebracht. Zwischen dem oberen Bereich des Aufnahmebolzens 38 und der Traverse 13 ist eine Drehfeder 18 ausgespannt. Aufnahmebolzen 38, Auflage 25 und Drehfeder 18 bilden die drehbeaufschlagbare Aufnahme 15.

Wie es aus Fig. 2 ersichtlich ist, sind in der Traverse 13 im Drehbereich der Aufnahmebolzen 38 Zahnstangen 28 lose eingesetzt, die sich in Transportrichtung 16 erstrecken und mit einer Zahnung 27 an den Aufnahmebolzen 38 zusammenwirken. Die Zahnstangen 28 sind über Drehansätze, Anschläge 19, gegen die Anlageleiste 20 gelegt.

Bei dem Zurückbewegen der Traverse 13 zur Ablage in den Halterungen 23 am Werkzeug 22 oder dem Schiebetisch 21 wird die in der Drehfeder 18 während des Bewegens der Traverse 13 in die Leerstufe gespeicherte Energie frei, wodurch der Aufnahmebolzen 38 mit der Auflage 25 und dem Tragelement 14 sich derart verstellt, daß sich das Tragelement 14 in eine quer zur Transportrichtung 16 der Werkstücke liegende Richtung ausrichtet. Die Zahnstangen 28 bewegen sich nach rechts in Bezug auf die Traverse 13. Nach dem Werkzeugwechsel durch Einfahren eines neu eingerichteten Schiebetisches 21 bei zumindest etwas von der Traverse 13 zurückgezogenen Zahnstangen 7 werden die hier dem Werkzeug 22 zugeordneten Tragelemente 14 über die Traverse 13 von den in ihren Endbereichen 17 als Greiferelemente ausgebildeten Zahnstangen 7 erfaßt und in die Leerstufe bewegt. Vor dem Erreichen der Abstützlage kommen die Zahnstangen 28 über die Anschläge 19 zur Anlage an der Anlageleiste 20, so daß sich die Zahnstangen 28 in Bezug auf die Traverse nach links bewegen, die Tragelemente 14 infolge der Zahnungen 27 gedreht und die Drehfedern 18 gespannt werden.

Zur sicheren Halterung der Traverse 13 an jeder Zahnstange 7 weist diese entsprechend Fig. 3 z.B. eine zentralgelagerte Verschiebestange 29 auf, die mit dem Kolben eines druckbeaufschlagbaren Arbeitszylinders 5 fest verbunden ist. Der andere Endteil der so in Richtung des Doppelpfeiles 34 verschiebbaren Verschiebestange 29 ist mit einem Bolzen 30 verbunden. Der Bolzen 30 ist an der Verschiebestange 29 drehbar gelagert und weist eine gewindeähnliche Umfangsnut 31 auf, in der ein Stift 32 geführt ist. Der Stift 32 ist in der Zahnstange 7 festgesetzt. Das aus der Zahnstange 7 hervorstehende Ende des Bolzens 30 trägt einen Riegel 35, der infolge der bewirkten Drehung des Bolzens 30 hinter einer Ausnehmung 36 in der Traverse festsetzbar ist. Doppelpfeil 33 weist auf die Drehbewegung des Riegels 35 zum Festsetzen der Traverse 13 an dem Bundansatz 37 an der Zahnstange 7 und zum Lösen von diesem hin.

Es liegt im Rahmen einer Weiter bildung der Erfindung, die Traverse 13 fest an den Zahnstangen 7 anzuordnen oder die Zahnstangen 7 mit den drehbeaufschlagbaren Aufnahmen 15 zu versehen, wobei deren Drehantrieb auch über einen steuerbaren Stellantrieb erfolgen kann. Die Abstützlage der Tragelemente 14 kann auch eine andere, z.B. mittig zu den Pressenständern 2 gelegene sein. Für die in Fig. 1 gezeigte Ausführungsform ist die Konsole 3 zur Aufnahme von zwei weiteren, im Bild rechts anzuordnenden Zahnstangen 7 als Greiferelementen zur Übernahme an einem zweiten Schiebetisch oder dessen Werkzeug gelagerter Tragelemente auszurüsten.

## Patentansprüche

1. Einrichtung zur Zwischenablage von Werkstücken in Leerstufen von Transferpressen, mit im Bereich von Leerstufen angeordneten Greif- und Haltevorrichtungen für an Schiebetischen (21) oder an von diesen getragenen Werkzeugen (22) lösbar angebrachten und in den Bereich der nächstliegenden Leerstufe zu verbringenden, sich im wesentlichen über eine Ausdehnung der abzustützenden Werkstücke erstreckenden Tragelementen (14), **dadurch gekennzeichnet**, daß jeder Greif- und Haltevorrichtung um eine vertikale Drehachse drehbeaufschlagbare Aufnahmen (15) zugeordnet sind, die einerseits durch eine Bewegung in Richtung der Schiebetische (21) mit je einem Tragelement (14) an diesem wirkverbindbar und andererseits mit einem Drehantrieb wirkverbunden sind, wodurch jedes der Tragelemente (14) von einer Querrichtung, die das Tragelement (14) am Schiebetisch (21) einnimmt, in eine Längsrichtung, bezogen auf die Transportrichtung (16) der Werkstücke, und umgekehrt drehbar ist.

2. Einrichtung nach Anspruch 1 mit in Transportrichtung (16) der Werkstücke an der Greif- und Haltevorrichtung verschieblich gelagerten und antreibbaren, als Greifer ausgebildeten Zahnstangen (7), **dadurch gekennzeichnet**, daß die drehbeaufschlagten Aufnahmen (15) in dem dem Werkzeug (22) und Schiebetisch (21) nahen Bereich der Zahnstangen (7) angeordnet sind.

3. Einrichtung nach Anspruch 1 oder 2, **dadurch gekennzeichnet,** daß die Greif- und Haltevorrichtung mit zumindest einer die Tragelemente (14) tragenden Traverse (13) wirkverbindbar ist, die an dem Schiebetisch (21) oder an dem Werkzeug (22) lösbar befestigt und von den Zahnstangen (7) der Greif- und Haltevorrichtung mitnehmbar ist, und daß die Traverse (13) für jedes Tragelement (14) eine drehbeaufschlagbare Aufnahme (15) aufweist, die mit einem Drehantrieb wirkverbunden ist.

4. Einrichtung nach Anspruch 3, **dadurch gekennzeichnet**, daß die Traverse (13) durch die dem Werkzeug (22) und Schiebetisch (21) nahen Endteile (17) von Zahnstangen (7) erfaßbar ist, daß in die Zahnungen der Zahnstangen (7) jeweils ein drehbeweglich an der Konsole (3) der Greif- und Haltevorrichtung gelagertes Zahnrad (12) eingreift und die Zahnräder (12) untereinander durch eine gemeinsame, von einem Motor (8) getriebene Welle (11) wirkverbunden sind.

5. Einrichtung nach Anspruch 3, **dadurch gekennzeichnet**, daß die in der Traverse (13) drehbeaufschlagbaren Aufnahmen (15) aus einem Aufnahmebolzen (38) mit einem oberen Aufnahmebereich (Auflage 25) für das Tragelement (14) und einem Drehlagerbereich (26) zur Lagerung in der Traverse (13) bestehen, und daß in jedem Anfnahmebolzen (38) im Drehlagerbereich (26) eine mit dem Drehantrieb wirkverbundene Zahnung (27) eingebracht ist.

6. Einrichtung nach Anspruch 5, **dadurch gekennzeichnet**, daß der Drehantrieb aus einer jedem Anfnahmebolzen (38) zugeordneten und mit dessen Zahnung (27) wirkverbundenen Zahnstange (28) besteht, daß die Zahnstange (28) lose in Transportrichtung (16) der Werkstücke in der Traverse (13) gelagert ist, daß jede lose Zahnstange (28) jeweils einen gegen die Greif- und Haltevorrichtung gerichteten und an einer Anlageleiste (20) an derselben anlegbaren Anschlag (19) aufweist, und daß jeder Aufnahmebolzen (38) mit einem Kraftspeicher (18) zur Speicherung der Drehbewegung wirkverbunden ist.

7. Einrichtung nach Anspruch 6, **dadurch gekennzeichnet**, daß jeder Kraftspeicher eine auf dem Aufnahmebolzen (38) gelagerte vorgespannte Drehfeder (19) ist, die mit ihrem einen Endteil an der Traverse (13) und mit ihrem anderen Endteil an dem Aufnahmebolzen (38) befestigt ist.

8. Einrichtung nach Anspruch 2, **dadurch gekennzeichnet**, daß parallel zu jeder Zahnstange (7) eine Verschiebestange (29) mitgeführt ist, die mit einem Endteil mit einem in dem dem Werkzeug (22) und Schiebetisch (21) fernen Bereich der Zahnstange (7) gelagerten Arbeitszylinder (5) für ihre Längsbewegung (34) und mit ihrem anderen Endteil mit einem drehbeweglich in dem dem Werkzeug (22) und Schiebetisch (21) nahen Bereich der Zahnstange (7) beweglich gelagerten Bolzen (30) wirkverbunden ist, daß der Bolzen (30) eine spiralförmige Umfangsnut (31) aufweist, die mit einem Stift (32) in der Zahnstange (7) für eine Drehbewegung (33) während ihrer Längsbewegung (34) über die Verschiebestange (29) zusammenwirkt, und daß der Bolzen (30) mit dem aus der Zahnstange (7) hervorstehenden Endteil einen an der Traverse (13) verankerbaren festen Riegel (35) aufweist.

## Claims

1. Apparatus for the intermediate deposition of workpieces in blank stages of transfer presses, having gripping and holding devices, arranged in the region of blank stages, for bearing elements (14) which are fixed detachably on sliding tables (21) or on tools (22) borne by the latter, are to be transported into the region of the next blank stage, and extend essentially over a dimension of the workpieces to be supported, characterised in that each gripping and holding device is assigned receivers (15) which can be set in rotation about a vertical axis of rotation, which can be brought into effective connection, on the one hand, with a bearing element (14) on each sliding table (21) by a movement in the direction of said sliding tables, and are in effective connection, on the other hand, with a rotary drive, by means of which each of the bearing elements (14) can be rotated from a transverse direction, which the bearing element (14) assumes on the sliding table (21), into a longitudinal direction, relative to the direction (16) of transport of the workpieces, and vice versa.

2. Apparatus according to Claim 1 having racks (7) which are displaceably mounted and drivable on the gripping and holding device in the direction (16) of transport of the workpieces and are constructed as grippers, characterised in that the receivers (15), which can be set in rotation, are arranged in the region of the racks (7) near to the tool (22) and the sliding table (21).

3. Apparatus according to Claim 1 or 2, characterised in that the gripping and holding device can be brought into effective connection with at least one crosshead (13) bearing the bearing elements (14), which crosshead is fastened detachably to the sliding table (21) or to the tool (22) and can be carried along by the racks (7) of the gripping and holding device, and in that the crosshead (13) has for each bearing element (14) a receiver (15) which can be set in rotation and which is in effective connection with a rotary drive.

4. Apparatus according to Claim 3, characterised in that the crosshead (13) can be picked up by the end parts (17) of racks (7) near to the tool (22) and the sliding table (21), in that a gear (12) mounted rotationally on the bracket (3) of the gripping and holding device engages in each case in the toothings of the racks (7), and the gears (12) are in effective connection with one another by a common shaft (11) driven by a motor (8).

5. Apparatus according to Claim 3, characterised in that the receivers (15), which can be set in rotation in the crosshead (13), comprise a receiver bolt (38) having an upper receiver region (rest 25) for the bearing element (14) and a pivot bearing region (26) for mounting in the crosshead (13), and in that a toothing (27), which is in effective connection with the rotary drive, is formed in each receiver bolt (38) in the pivot bearing region (26).

6. Apparatus according to Claim 5, characterised in that the rotary drive comprises a rack (28) which is assigned to each receiver bolt (38) and is in effective connection with its toothing (27), in that the rack (28) is loosely mounted in the crosshead (13) in the direction (16) of transport of the workpieces, in that each loose rack (28) has in each case a stop (19) which is directed against the gripping and holding device and can be placed on the latter on a contact strip (20), and in that each receiver bolt (38) is in effective connection with an energy store (18) for storing the rotary movement.

7. Apparatus according to Claim 6, characterised in that each energy store is a prestressed torsion spring (19) mounted on the receiver bolt (38), which torsion spring is fastened with its one end part to the crosshead (13) and with its other end part to the receiver bolt (38).

8. Apparatus according to Claim 2, characterised in that a displacing rod (29) is carried along parallel to each rack (7), which displacing rod is in effective connection by one end part with an operating cylinder (5), which is mounted in the region of the rack (7) remote from the tool (22) and the sliding table (21), for its longitudinal movement (34), and by its other end part with a bolt (30) mounted rotatably in the region of the rack (7) near to the tool (22) and the sliding table (21), in that the bolt (30) has a spiral-shaped circumferential groove (31) which interacts with a pin (32) in the rack (7) for a rotary movement (33) during its longitudinal movement (34) via the displacing rod (29), and in that the bolt (30) with the end part projecting from the rack (7) has a fixed bar (35) which can be anchored on the crosshead (13).

## Revendications

1. Installation de dépôt intermédiaire de pièces dans des postes à vide de presses transfert, comportant des dispositifs de prise et de maintien disposés à proximité de postes à vide et destinés à prendre des éléments de support (14) montés de manière amovible sur des tables mobiles (21) ou sur des outils (22) portés par ces tables, ces éléments de support devant être amenés dans la zone du poste à vide adjacent et s'étendant sensiblement sur une étendue des pièces à supporter, **caractérisée en ce qu**'elle comporte, en correspondance de chaque dispositif de prise et de maintien, des récepteurs pivotants (15) à axe de pivotement vertical, lesquels peuvent d'une part être couplés chacun à un élément de support (14) grâce à un déplacement en direction des tables mobiles (21) et d'autre part couplés à un mécanisme de pivotement par lequel chacun des éléments de support (14) peut pivoter dans les deux sens entre une orientation transversale, que l'élément de support (14) prend sur la table mobile (21), et une orientation longitudinale par rapport à la direction de transport (16) des pièces.

2. Installation selon la revendication 1, comportant des crémaillères (7) formant des organes de prise qui sont montés et entraînés, sur le dispositif de prise et de maintien, d'une manière coulissante dans la direction de transport (16) des pièces, **caractérisée en ce que** les récepteurs pivotants (15) sont disposés sur la partie des crémaillères (7) qui est proche de l'outil (22) et de la table mobile (21).

3. Installation selon la revendication 1 ou 2, **caractérisée en ce que** le dispositif de prise et de maintien peut être couplé à au moins une traverse (13) portant les éléments de support (14), cette traverse étant fixée de manière amovible à la table mobile (21) ou à l'outil (22) et pouvant être entraînée par les crémaillères (7) du dispositif de prise et de maintien, et en ce que la traverse (13) comporte, pour chaque élément de support (14), un récepteur pivotant (15) qui est couplé à un mécanisme de pivotement.

4. Installation selon la revendication 3, **caractérisée en ce que** la traverse (13) est agencée pour être saisie par les extrémités (17) des crémaillères (7) qui sont proches de l'outil (22) et de la table mobile (21), en ce que la denture de chacune desdites crémaillères (7) est engagée sur un pignon (12) monté de manière rotative sur la console (3) du dispositif de prise et de maintien, et en ce que les pignons (12) sont couplés mutuellement par un arbre commun (11) entraîné par un moteur (8).

5. Installation selon la revendication 3, **caractérisée en ce que** les récepteurs pivotants (15) disposés sur la traverse (13) sont formés par une tige de support (38) ayant une partie supérieure porteuse (support 25) pour l'élément (14) et une partie de palier de pivotement (26) pour son montage dans la traverse (13), et en ce que chaque tige de support (38) comporte, dans sa partie de palier (26), une denture (27) coopérant avec le mécanisme de pivotement.

6. Installation selon la revendication 5, **caractérisée en ce que** le mécanisme de pivotement comporte une crémaillère (28) correspondant à chaque tige de support (38) et attaquant la denture (27) de celle-ci, en ce que ladite crémaillère (28) est montée dans la traverse (13) d'une manière libre dans la direction de transport (16) des pièces, en ce que chacune de ces crémaillères libres (28) comporte une butée (19) dirigée contre le dispositif de prise et de maintien et agencée pour s'appuyer contre une barre d'appui (20) prévue sur celui-ci, et en ce que chaque tige de support (38) est couplée à un accumulateur (18) accumulant l'énergie pour le pivotement.

7. Installation selon la revendication 6, **caractérisée en ce que** chaque accumulateur d'énergie est un ressort de torsion (19) monté avec une précontrainte sur la tige de support (38) et dont l'une des extrémités est fixée à la traverse (13) et l'autre à la tige de support (38).

8. Installation selon la revendication 2, **caractérisée en ce qu**'une tringle coulissante (29) est montée dans un guidage parallèle à chaque crémaillère (7) et est couplée, par une de ses extrémités, à un vérin (5) de déplacement longitudinal (34) disposé dans la partie de la crémaillère (7) qui est éloignée de l'outil (22) et de la table mobile (21), et par son autre extrémité à une cheville rotative (30) montée de manière mobile dans la partie de la crémaillère (7) qui est proche de l'outil (22) et de la table mobile (21), en ce que ladite cheville (30) comporte une rainure périphérique hélicoïdale (31) qui coopère avec un doigt (32) de la crémaillère (7) pour effectuer une rotation (33) pendant son déplacement longitudinal (34) sous l'effet de la tringle coulissante (29), et en ce que ladite cheville (30) comporte, à son extrémité émergeant de la crémaillère (7), un verrou fixe (35) agencé pour s'accrocher à la traverse (13).
